# DEMANDE DE BREVET EUROPEEN

(11) **EP 2 339 697 A1**
(43) Date de publication de la demande: **29.06.2011**
(21) Numéro de dépôt: 10195837.9
(22) Date de dépôt: 20.12.2010
(51) Int. Cl.: H01R 13/28, H01R 13/22

(54) **Ensemble de contact**

(30) Priorité: 23.12.2009 FR 0959478
(71) Demandeur: RADIALL, 93116 Rosny-Sous-Bois (FR)
(72) Inventeur: Meynier, Christophe, 38760, VARCES (FR)
(74) Mandataire: Myon, Gérard Jean-Pierre

(57) **Abrégé**

Ensemble de contact, pour établir un contact électrique entre deux lignes électriques, l'ensemble de contact comprenant au moins un premier organe terminal et au moins un deuxième organe terminal reliés respectivement à chaque ligne électrique, chacun des organes terminaux comprenant une portion principale (101) et au moins une portion d'extrémité (110) prolongeant la portion principale (101), chaque portion d'extrémité (110) présentant au moins une première surface de contact (111) et une deuxième surface de contact (112) respective, agencées pour exercer, respectivement sur la deuxième surface de contact et sur la première surface de contact du deuxième organe terminal, des efforts de contact. L'ensemble de contact comprend en outre une tige insérée dans la section creuse de l'un des organes terminaux, une partie distale de la tige dépassant de la portion d'extrémité correspondante (110) de façon à permettre le guidage en translation des organes terminaux lors de leur mise en contact.

## Description

La présente invention concerne un ensemble de contact pour établir un contact électrique entre deux lignes électriques. Un tel ensemble de contact, comprenant au moins un premier organe terminal et au moins un deuxième organe terminal, peut être utilisé pour différentes applications. En particulier, un tel ensemble de contact peut être monté dans un boîtier destiné à raccorder plusieurs lignes électriques ou dans une cartouche spécifique destinée à raccorder deux lignes électriques.

Un organe terminal de l'art antérieur comprend généralement une portion principale s'étendant suivant une direction longitudinale et une portion d'extrémité qui prolonge la portion principale et qui présente des surfaces de contact électrique. Un tel organe terminal est généralement en forme de douille ou de broche. Un ensemble de contact de l'art antérieur comprend généralement deux organes terminaux, tels qu'une douille et une broche. La douille et la broche ont des surfaces électriquement conductrices qui sont en contact mutuel lorsque la broche est insérée dans la douille. Dans cette configuration de contact, la douille présente des griffes ou pétales flexibles qui se referment sur la broche pour assurer le contact électrique entre surfaces conductrices respectives. En configuration de contact, les pétales de la douille exercent sur la broche des efforts exclusivement radiaux.

Un tel organe terminal de l'art antérieur ne permet pas un contact franc suivant la direction longitudinale avec un organe terminal complémentaire. De plus, les efforts exclusivement radiaux entre broche et douille ne permettent pas de garantir la continuité entre lignes électriques. Un ensemble de contact de l'art antérieur nécessite donc des pièces supplémentaires, en particulier un ressort et sa butée, de façon à exercer des efforts de cohésion mécanique entre ses organes terminaux et les autres composants de l'ensemble de contact. Cela augmente le coût, l'encombrement et les risques de défaillance d'un tel ensemble de contact. En outre, un tel jeu d'organes terminaux de l'art antérieur (broche et douille) ne permet pas de les utiliser dans un encombrement réduit.

US-A-5 308 258 concerne un ensemble de contact qui comprend un connecteur destiné à être connecté à un connecteur électrique identique. Le connecteur électrique comprend quatre éléments de contact identiques reliés chacun à un câble électrique. Chaque élément de contact est composé d'une lamelle métallique formée par pliage. Cependant, cet ensemble de contact ne permet pas de guider en translation les connecteurs électriques lors de leur mise en contact, ce qui n'est pas satisfaisant.

La présente invention vise notamment à remédier à ces inconvénients, en proposant un organe terminal dont la structure est compacte et assure en elle-même des efforts de cohésion mécanique garantissant un contact franc entre éléments conducteurs.

A cet effet, l'invention a pour objet un ensemble de contact, pour établir un contact électrique entre deux lignes électriques, l'ensemble de contact comprenant au moins un premier organe terminal et au moins un deuxième organe terminal reliés respectivement à chaque ligne électrique, chacun des organes terminaux comprenant :
- une portion principale s'étendant globalement suivant une direction longitudinale et
- au moins une portion d'extrémité prolongeant la portion principale suivant la direction longitudinale, chaque portion d'extrémité présentant au moins une première surface de contact et une deuxième surface de contact respective.
Chaque première surface de contact est située sur la partie proximale de la portion d'extrémité et chaque deuxième surface de contact est séparée de la première surface de contact respective par une distance qui est non-nulle, suivant la direction longitudinale. La première surface de contact et la deuxième surface de contact du premier organe terminal sont agencées pour exercer, respectivement sur la deuxième surface de contact et sur la première surface de contact du deuxième organe terminal, des efforts de contact dont chaque résultante a une composante parallèle à la direction longitudinale et orientée de la première surface de contact respective vers la deuxième surface de contact respective. Chaque organe terminal a une section creuse qui s'étend sur au moins une partie de sa longueur suivant la direction longitudinale et qui débouche à l'extrémité distale de la portion d'extrémité respective. L'ensemble de contact comprend en outre une tige insérée dans la section creuse de l'un des organes terminaux, une partie distale de la tige dépassant de la portion d'extrémité correspondante de façon à permettre le guidage en translation des organes terminaux lors de leur mise en contact.

Un ensemble de contact conforme à l'invention est donc relativement compact, car il ne nécessite pas de pièces supplémentaires pour garantir un contact électrique franc. De plus, un organe terminal appartenant à un ensemble de contact conforme à l'invention a une structure adaptée pour exercer des efforts de cohésion, donc pour garantir un contact électrique franc suivant la direction longitudinale, ce qui réduit le nombre de pièces, l'encombrement et les risques de défaillance d'un ensemble de contact conforme à l'invention.

Selon d'autres caractéristiques avantageuses mais facultatives de l'invention, prises isolément ou selon toute combinaison techniquement admissible :
- Chaque résultante des efforts de contact a une composante perpendiculaire à la direction longitudinale.
- La première surface de contact et la deuxième surface de contact de chaque organe terminal sont obliques par rapport à la direction longitudinale.
- L'intersection entre, d'une part, un plan qui comprend la direction longitudinale et qui est transversal à la première surface de contact ainsi qu'à la deuxième surface de contact et, d'autre part, un plan tangent à la première surface de contact ou un plan tangent à la deuxième surface de contact définit une droite qui forme avec la direction longitudinale un angle compris entre 10° et 90°.
- La deuxième surface de contact de chaque organe terminal est située sur la partie distale de la portion d'extrémité de cet organe terminal.
- Au moins une partie de la portion d'extrémité est flexible.
- Au moins la partie distale de la portion d'extrémité de chaque organe terminal est inclinée ou incurvée vers la direction longitudinale.
- La portion d'extrémité de chaque organe terminal présente, suivant un plan orthogonal à la direction longitudinale, une section moins étendue que la section de la portion principale.
- Chaque organe terminal a une section creuse qui s'étend sur au moins une partie de sa longueur et qui débouche à l'extrémité distale de sa portion d'extrémité.
- La portion principale de chaque organe terminal a une surface externe cylindrique.
- L'ensemble de contact comprend en outre deux entretoises électriquement isolantes, chaque entretoise présentant, dans un plan orthogonal à la direction longitudinale, une section plus étendue que la section d'un organe terminal, les entretoises étant agencées par rapport à un organe terminal respectif de sorte qu'un élément conducteur électriquement relié ou appartenant à un organe terminal respectif est accessible depuis un côté de l'entretoise respective qui est opposée à la portion d'extrémité respective.
- L'ensemble de contact définit les contacts centraux d'un connecteur coaxial ou d'une liaison coaxiale.

La présente invention sera bien comprise et ses avantages ressortiront aussi à la lumière de la description qui va suivre, donnée uniquement à titre d'exemple non limitative et faite en référence aux dessins annexés, dans lesquels :
- la figure 1 est une coupe d'un boîtier de raccordement comprenant deux ensembles de contact conformes à l'invention et comportant chacun deux organes terminaux conformes à l'invention ;
- la figure 2 est une perspective éclatée de l'un des ensembles de contact de la figure 1 ;
- la figure 3 est une vue à plus grande échelle du détail III à la figure 2 illustrant un organe terminal conforme à l'invention ;
- la figure 4 est une perspective, suivant un angle différent de celui de la figure 2, de l'ensemble de contact de la figure 2 au cours de son montage ;
- la figure 5 est une vue analogue à la figure 4 de l'ensemble de contact dans un état précédant la mise en contact de ses organes terminaux ;
- la figure 6 est une coupe, suivant le plan VI à la figure 5, de l'ensemble de contact de la figure 5 ;
- la figure 7 est une vue analogue à la figure 6 de l'ensemble de contact de la figure 2 dans un état où ses organes terminaux sont mis en contact ;
- la figure 8 est une vue analogue à la figure 7 de l'ensemble de contact de la figure 2 dans un état différent de la figure 7 où ses organes terminaux sont aussi en contact ;
- la figure 9 est une vue à plus grande échelle du détail IX à la figure 6 ; et
- la figure 10 est une vue à plus grande échelle du détail X à la figure 7.

La figure 1 illustre un boîtier 2 pour raccorder des lignes électriques entre elles, telles que les lignes électriques 10 et 20 dont l'enveloppe est représentée en traits mixtes à la figure 1. Le boîtier 2 est équipé d'au moins un ensemble de contact 1 qui est logé dans un alésage cylindrique 3 du boîtier 2. L'ensemble de contact 1 permet de raccorder les lignes électriques 10 et 20. Ainsi, l'ensemble de contact 1 peut par exemple définir les contacts centraux d'un connecteur coaxial ou d'une liaison coaxiale. Le boîtier 2 forme le contact de masse de cette liaison coaxiale. Une telle liaison coaxiale remplit la fonction de guide d'ondes en hyperfréquence.

Dans la présente demande, les termes « raccorder», « connecter», « contact », « conduire », « relier », « liaison », « isoler » ainsi que leurs dérivés sont employés par référence à la conduction d'électricité.

La figure 2 illustre les différents composants de l'ensemble de contact 1. L'ensemble de contact 1 comprend un premier organe terminal 100 et un deuxième organe terminal 200. En fonctionnement, lorsque l'ensemble de contact 1 raccorde entre elles les lignes électriques 10 et 20, le premier organe terminal 100 et le deuxième organe terminal 200 sont reliés respectivement à chaque ligne électrique 10 et 20.

La figure 3 montre l'organe terminal 100 qui comprend une portion principale 101 et une portion d'extrémité 110. La portion principale 101 s'étend globalement suivant une direction longitudinale X101-X'101. La portion d'extrémité 110 prolonge la portion principale 101 suivant la direction longitudinale X101-X'101. Dans l'exemple des figures, la portion principale 101 et la portion d'extrémité 110 sont directement liées et solidaires entre elles. Plus précisément, la portion principale 101 est monobloc avec la portion d'extrémité 110.

Dans la présente demande, l'adjectif « longitudinal » qualifie une direction ou un élément qui s'étend suivant la direction longitudinale X101-X'101 ou parallèlement à celle-ci. La direction longitudinale X101-X'101 forme une direction principale de la portion principale 101 et, par extension, de l'organe terminal 100.

La portion principale 101 présente une partie proximale 102 et une partie distale 103. La portion d'extrémité 110 présente une partie proximale 113, une partie distale 114 et une partie médiane 116. Pour la portion d'extrémité 110, la partie médiane 116 s'étend entre la partie proximale 113 et la partie distale 114. La partie proximale 113 de la portion d'extrémité 110 jouxte la partie distale 103 de la portion principale 101.

Dans la présente demande, les adjectifs « proximal » et « distal » sont employés par référence à la distance relative entre un élément et la ligne électrique 10 ou 20 à laquelle cet élément est destiné à être connecté. Dans l'état raccordé illustré à la figure 1, la partie proximale 102 de la portion principale 101 est relativement proche de la ligne électrique 10, tandis que la partie distale 103 en est relativement éloignée.

La portion principale 101 a une surface externe 106 qui est cylindrique à base circulaire. De plus, l'organe terminal 100 a une section creuse 105 qui s'étend sur une partie de la longueur L100 de l'organe terminal 100. En l'occurrence, la section creuse 105 est creuse sur toute la portion principale 101. En d'autres termes, la portion principale 101 est un tube à base circulaire dont l'axe est la direction longitudinale X101-X'101. La section creuse 105 débouche à l'extrémité distale de la portion d'extrémité 110. Dans la présente demande, le terme « longueur » est employé par référence à la direction longitudinale X101-X'101 d'un organe terminal 100 ou 200.

Comme le montre la figure 1, l'ensemble de contact 1 comprend en outre une tige 150 qui est insérée dans la section creuse 105 de l'organe terminal 100, comme cela est visible aux figures 4 à 10. Une partie distale 151 de la tige 150 dépasse de la portion d'extrémité 110 de façon à permettre le guidage en translation des organes terminaux 100 et 200 lors de leur mise en contact.

La portion d'extrémité 110 présente, dans un plan P100 orthogonal à la direction longitudinale X101-X'101, une section transversale 115, en forme de « C », qui est moins étendue que la section creuse 105 de la portion principale 101. En l'occurrence, la portion d'extrémité 110 est obtenue par une découpe ou un usinage du tube formant la portion principale 101.

La portion d'extrémité 110 présente une première surface de contact 111 et une deuxième surface de contact 112. La première surface de contact 111 est située sur la partie proximale 113 de la portion d'extrémité 110. La deuxième surface de contact 112 est située sur la partie distale 114 de la portion d'extrémité 110. La deuxième surface de contact 112 est séparée de la première surface de contact 111 par une distance D11.12 qui est non nulle et qui s'étend suivant la direction longitudinale X101-X'101. Une surface de jonction 117 s'étend entre la première surface de contact 111 et la deuxième surface de contact 112.

Comme le montrent les figures 3 et 9, la première surface de contact 111 et la deuxième surface de contact 112 sont obliques par rapport à la direction longitudinale X101-X'101. Dans le cas où la première surface de contact 111 et la deuxième surface de contact 112 sont planes, comme dans l'exemple des figures, le terme « oblique » signifie que les plans respectifs de la première surface de contact 111 et de la deuxième surface de contact 112 sont inclinées sur la direction longitudinale X101-X'101. Dans le cas ou la première surface de contact ou la deuxième surface de contact est courbe, le terme « oblique » signifie qu'un plan tangent à une région médiane de la première surface de contact ou de la deuxième surface de contact est incliné sur la direction longitudinale.

Comme le montre la figure 9, l'intersection entre, d'une part, un plan P11.12 qui comprend la direction longitudinale X101-X'101 et qui est transversal à la première surface de contact 111 ainsi qu'à la deuxième surface de contact 112 et, d'autre part, un plan P111 tangent à la première surface de contact 111 définit une droite L111 qui forme avec la direction longitudinale X101-X'101 un angle A111, valant environ 30°. L'angle A111 est mesuré dans le sens trigonométrique à partir de la direction longitudinale X101-X'101. L'angle A111 peut être compris entre 10° et 90°. Le plan P11.12 correspond au plan de la figure 9.

L'intersection entre, d'une part, le plan P11.12 et, d'autre part, un plan P112 tangent à la deuxième surface de contact 112 définit une droite L112 qui forme avec la direction longitudinale X101-X'101 un angle A112, valant environ 30°. L'angle A112 est mesuré dans le sens trigonométrique à partir de la direction longitudinale X101-X'101. L'angle A112 peut être compris entre 10° et 90°. La surface de jonction 117 est inclinée sur la direction longitudinale X101-X'101 suivant un angle inférieur aux angles A111 et A112.

Dans l'exemple des figures, les angles A111 et A112 sont approximativement égaux, car ils sont opposés par le sommet. Les angles A111 et A112 sont déterminées en fonction du coefficient de frottement des matériaux formant les organes terminaux 100 et 200.

L'organe terminal 200 a une forme semblable à la forme de l'organe terminal 100. La description de l'organe terminal 100 donné ci-avant en relation avec les figures 2 à 10 peut donc être transposée à l'organe terminal 200, à l'exception des différences ressortant ci-après. Un élément de l'organe terminal 200 identique ou correspondant à un élément de l'organe terminal 100 porte la même référence numérique augmentée de 100.

On définit ainsi une portion principale 201, une partie proximale 202, une partie distale 203, une portion d'extrémité 210, une première surface de contact 211, une deuxième surface de contact 212, une partie proximale 213 de la portion d'extrémité 210, une partie distale 214 de la portion d'extrémité 210.

A l'instar de l'organe terminal 100, la deuxième surface de contact 212 de l'organe terminal 200 est séparée de la première surface de contact 211, suivant la direction longitudinale X101-X'101, par une distance D12.11 non-nulle et matérialisée à la figure 9. De plus, la distance D12.11 est sensiblement égale à la distance D11.12. Ainsi, l'organe terminal 200 a une forme complémentaire à la forme de l'organe terminal 100.

Comme le montrent les figures 8 et 10, la première surface de contact 111 du premier organe terminal 100 est agencée pour exercer sur la deuxième surface de contact 212 du deuxième organe terminal 200 des efforts de contact dont la résultante est symbolisée par une flèche F111 aux figures 8 à 10. Les efforts de contact peuvent être des efforts linéiques ou des efforts surfaciques en fonction des formes des surfaces en contact. La résultante F111 a une composante F111X qui est parallèle à la direction longitudinale X101-X'101 et qui est orientée de la première surface de contact 111 vers la deuxième surface de contact 112.

Suivant une direction radiale, la résultante F111 a une composante radiale F111 Y qui garantit une pression radiale entre les organes terminaux 100 et 200. Dans la présente demande, une direction radiale est une direction perpendiculaire et sécante à la direction longitudinale X101-X'101, telle que la direction Y101-Y'101. L'adjectif « radial » est employé ici par référence à la géométrie globalement cylindrique de l'organe terminal 100 ou 200. Dans la mesure où l'organe terminal 100 ou 200 présente cette géométrie cylindrique, la direction longitudinale X101-X'101 est confondue avec l'axe de la surface externe 106 cylindrique de la portion principale 101.

De même, la deuxième surface de contact 112 du premier organe terminal 100 est agencée pour exercer sur la première surface de contact 211 du deuxième organe terminal 200 des efforts de contact dont la résultante est symbolisée par une flèche F112 aux figures 8 et 10. La résultante F112 a une composante F112X qui est parallèle à la direction longitudinale X101-X'101 et qui est orientée de la première surface de contact 111 vers la deuxième surface de contact 212. La résultante F112 a une composante radiale F112Y qui garantit une pression radiale entre les organes terminaux 100 et 200.

En d'autres termes, la première surface de contact 111 et la deuxième surface de contact 112 du premier organe terminal 100 sont agencées pour exercer, respectivement sur la deuxième surface de contact 212 et sur la première surface de contact 211 de l'organe terminal 200 complémentaire, des efforts de contact dont chaque résultante F111 ou F112 a une composante F111X ou F112X qui est parallèle à la direction longitudinale X101-X-101 et qui orientée de la première surface de contact 111 vers la deuxième surface de contact 112. L'orientation d'une composante dite « longitudinale », telle que les composantes F111X et F112X, est donc orientée depuis une zone dite proximale vers une zone distale.

Les composantes longitudinales F111X et F112X et les composantes radiales F111Y et F112Y permettent de garantir un contact franc, suivant la direction longitudinale X101-X'101, entre les surfaces de contact respectives 111, 112, 211, 212 du premier organe terminal 100 et du deuxième organe terminal 200.

Lors de la mise en contact de l'organe terminal 100 avec l'organe terminal 200, un opérateur ou un dispositif pousse les lignes électriques 10 et 20 vers les organes terminaux 100 et 200. Cette poussée est symbolisée aux figures 7, 8 et 10 par deux forces F10 et F20 qui sont concourantes à la direction longitudinale X101-X'101 et qui sont orientées l'une vers l'autre.

A l'équilibre, les forces F10 et F20 sont d'égales intensités. La force F10 est transmise à l'organe terminal 200 par l'organe 100 et, réciproquement, la force F20 est transmise à l'organe terminal 100 par l'organe 200. La force F10 induit la résultante F111 au niveau de la première surface de contact 111 et la résultante F112 au niveau de la deuxième surface de contact 112. Les résultantes F111 et F112 sont orientées respectivement vers la deuxième surface de contact 212 et vers la première surface de contact 211 de l'organe terminal 200. Les composantes longitudinales F111 X et F112X sont donc orientées sensiblement de l'organe terminal 100 vers l'organe terminal 200.

De façon symétrique, la première surface de contact 211 et la deuxième surface de contact 212 du deuxième organe terminal 200 exercent des efforts de contact respectivement sur la deuxième surface de contact 112 et la première surface de contact 111 du premier organe terminal 100. En d'autres termes, la force F20 induit deux résultantes, non représentées, au niveau de la première surface de contact 211 et de la deuxième surface de contact 212 de l'organe terminal 200. Ces résultantes sont orientées respectivement vers la deuxième surface de contact 112 et vers la première surface de contact 111 de l'organe terminal 100. Les composantes longitudinales, non représentées, de ces résultantes sont donc orientées sensiblement de l'organe terminal 200 vers l'organe terminal 100.

A l'équilibre, les composantes longitudinales des efforts de contact compensent les forces de poussée F10 et F20. Les composantes radiales des efforts de contact se compensent mutuellement. Ainsi, l'ensemble de contact 1 sous contrainte se trouve à l'équilibre.

Les composantes longitudinales et radiales des résultantes, non représentées, des efforts de contact qu'exerce l'organe terminal 200 sur l'organe terminal 100 contribuent aussi à garantir un contact franc entre les surfaces de contact respectives 111, 112, 211, 212 du premier organe terminal 100 et du deuxième organe terminal 200.

La portion d'extrémité 110 est flexible. De plus, la portion d'extrémité 110, comme la portion principale 101, est constituée d'un matériau relativement élastique, par exemple un alliage de cuivre au béryllium (CuBe2). La portion d'extrémité 110 peut ainsi se déformer sous l'effet des résultantes F111 et F112, lorsque les organes terminaux 100 et 200 sont mis en contact et soumis aux forces F10 et F20, comme cela ressort de la comparaison entre les figures 6, 7 et 8 ou 9 et 10.

Comme le montrent les figures 2, 4, 5 et 6 à 8, l'ensemble de contact 1 comprend en outre deux entretoises 11 et 21 qui sont électriquement isolantes. Les entretoises 11 et 21 sont identiques dans l'exemple des figures. L'entretoise 11 a une forme de manchon qui présente une surface externe cylindrique et un alésage central qui est coaxial à la surface externe de l'entretoise 11. La longueur de l'entretoise 11 suivant la direction longitudinale X101-X'101 est relativement faible devant la longueur L100 du premier organe terminal 100.

L'entretoise 11 est montée sur un embout proximal 152 de la tige 150. L'embout proximal 152 présente une collerette 153 pour maintenir en position l'entretoise 11. De façon similaire, l'entretoise 21 est montée sur un embout proximal 252 du deuxième organe terminal 200. L'embout proximal 252 présente une collerette 253 pour maintenir en position l'entretoise 21.

Les embouts proximaux 152 et 252 sont monoblocs respectivement avec la tige 150 et avec le deuxième organe terminal 200. Dans la mesure où la tige 150 et le deuxième organe terminal 200 sont conducteurs, les embouts proximaux 152 et 252 sont aussi conducteurs.

Après leurs assemblages, les entretoises 11 et 21 permettent de maintenir en position les organes terminaux 100 et 200 et d'isoler électriquement les organes terminaux 100 et 200 du boîtier 2, comme le montrent les figures 1 ou 6 à 8.

Pour remplir les fonctions d'isolation électrique et de maintien en position, chaque entretoise 11 ou 21 présente une section transversale, dans le plan P100, qui est plus étendu que la section transversale du premier organe terminal 100 ou du deuxième organe terminal 200. Dans l'exemple des figures, les entretoises 11 et 21 ont des diamètres D11 et D21 respectifs qui sont supérieurs au diamètre D100 et équivalent du premier organe terminal 100 et du deuxième organe terminal 200.

Les entretoises 11 et 21 sont agencées par rapport à l'organe terminal correspondant 100 ou 200 de sorte qu'un élément conducteur 154 ou 254 électriquement relié ou appartenant à un organe terminal respectif 100 ou 200 est accessible depuis un côté 11.5 ou 21.5 de l'entretoise respective 11 ou 21 qui est opposé à la portion d'extrémité respective 110 ou 210. Les éléments conducteurs 154 et 254 forment en quelque sorte des saillies conductrices sur les faces opposées de l'ensemble de contact 1. En d'autres termes, les entretoises 11 et 21 autorisent des contacts électriques suivant la direction longitudinale X101-X'101 entre l'ensemble de contact 1 et les extrémités des lignes électriques 10 et 20. Alternativement, l'élément conducteur 154 ou 254 pourrait être renfoncé au sein de l'entretoise respective 11 ou 21 de façon à coopérer avec un organe complémentaire formant saillie à l'extrémité de la ligne électrique 10 ou 20 correspondante.

Dans l'état déconnecté illustré à la figure 6, dans lequel les surfaces de contact 111 et 112 d'une part, et 211 et 212 d'autre part, ne sont pas mises en contact, les éléments conducteurs 154 et 254 dépassent hors de l'alésage cylindrique 3 respectivement d'une longueur L154 et d'une longueur L254. Lorsqu'un opérateur appuie, au moyen des extrémités des lignes électriques 10 et 20, sur les éléments conducteurs 154 et 254 pour repousser les organes terminaux 100 et 200 l'un vers l'autre suivant les flèches X100 et X200 à la figure 4, les entretoises 11 et 21 coulissent dans l'alésage cylindrique 3.

Sous l'effet de ces poussées, l'ensemble de contact 1 se trouve dans l'état illustré à la figure 7, dans lequel les surfaces de contact 111 et 112 d'une part, et 211 et 212 d'autre part, sont mises en contact franc. Les portions d'extrémité 110 et 210 fléchissent et exercent alors des efforts de contact sur les surfaces de contact 111, 112, 211 et 212. Dans l'état de la figure 7, les organes terminaux 100 et 200 assurent une conduction électrique optimale, les éléments des organes terminaux 100 et 200 étant placés à leurs cotes nominales.

Dans l'état conducteur illustré à la figure 8, l'ensemble de contact 1 assure aussi la conduction électrique entre les lignes électriques 10 et 20. Le contact franc entre les organes terminaux 100 et 200 est également assuré dans l'état conducteur de la figure 8. Dans cet état conducteur, les forces de poussée des organes terminaux 100 et 200 l'un vers l'autre sont supérieures à celles exercées dans l'état conducteur illustré à la figure 7. Ces poussées supérieures induisent des flèches plus grandes au niveau des parties distales respectives 114 et 214 des portions d'extrémité 110 et 210 par rapport aux flèches dans l'état conducteur illustré à la figure 7. Les résultantes F111 et F112 ont donc des intensités supérieures à celles générées dans l'état conducteur illustré à la figure 7.

Selon des variantes non représentées :
- le premier organe terminal peut présenter une géométrie différente de celle du deuxième organe terminal, dans la mesure où leurs premières et deuxièmes surfaces de contact respectives sont aussi agencées pour exercer mutuellement des efforts de contact dont les résultantes ont au moins des composantes longitudinales;
- la surface externe d'un organe terminal peut être cylindrique à base non circulaire, par exemple à base elliptique ; par ailleurs, la surface d'un organe terminal peut alternativement être prismatique, par exemple la base carrée ;
- le premier organe terminal et le deuxième organe terminal peuvent présenter plus de deux surfaces de contact, par exemple trois ;
- seule une partie distale de la portion d'extrémité est inclinée vers la direction longitudinale ;
- au moins la partie distale de la portion d'extrémité est incurvée vers la direction longitudinale ;
- la portion d'extrémité n'est pas flexible et l'ensemble de contact comprend une pièce élastiquement déformable agencée pour exercer un effort au moins sur la partie distale de la portion d'extrémité, de façon à presser la deuxième surface de contact sur la première surface de contact de l'organe terminal complémentaire ;
- l'ensemble de contact comprend une pièce de guidage située ailleurs qu'au centre d'un organe terminal, par exemple à sa périphérie ; en fonction de sa disposition, la pièce de guidage peut être isolante ou conductrice ;
- l'ensemble de contact ne comprend aucune pièce de guidage, mais il est structuré pour s'auto-centrer ; ainsi, le guidage peut être réalisé par un ergot longitudinal situé sur la portion d'extrémité d'un premier organe terminal et adapté pour coopérer avec un alésage complémentaire réalisé sur le deuxième organe terminal ;
- les organes terminaux définissent plusieurs contacts ponctuels ;
- la partie flexible de l'organe terminal peut être fendue, ce qui en augmente la flexibilité.

Un organe terminal conforme à l'invention permet d'exercer des efforts de cohésion mécanique notamment suivant la direction longitudinale, donc de garantir un contact électrique franc. Un ensemble de contact conforme à l'invention présente un nombre de pièces et un encombrement réduit ainsi que des risques de défaillance limités voire nuls. Les risques de défaillance sont d'autant plus faibles que l'ensemble de contact comprend peu de composants.

La présente invention a été décrite en relation avec un ensemble de contact destiné à relier deux lignes « monocontact », c'est-à-dire à tension et courant uniques. Néanmoins, la présente invention s'applique aussi à des ensembles de contact destinés à relier simultanément deux ou plus lignes électriques parallèles et « multicontacts », c'est-à-dire présentant des tensions et/ou des courants différents. L'invention peut également s'appliquer au contact central d'une ligne coaxiale.

## Revendications

1. Ensemble de contact (1), pour établir un contact électrique entre deux lignes électriques (10, 20), l'ensemble de contact (1) comprenant au moins un premier organe terminal (100) et au moins un deuxième organe terminal (200) reliés respectivement à chaque ligne électrique (10, 20), chacun des organes terminaux (100, 200) comprenant :
- une portion principale (101, 201) s'étendant globalement suivant une direction longitudinale (X101-X'101) et
- au moins une portion d'extrémité (110, 210) prolongeant la portion principale (101, 201) suivant la direction longitudinale (X101-X'101), chaque portion d'extrémité (110, 210) présentant au moins une première surface de contact (111, 211) et une deuxième surface de contact (112, 212) respective,
chaque première surface de contact (111, 211) étant située sur la partie proximale (113) de la portion d'extrémité (110, 210), chaque deuxième surface de contact (112, 212) étant séparée de la première surface de contact respective (111, 211) par une distance (D11.12) qui est non-nulle, suivant la direction longitudinale (X101-X'101), la première surface de contact (111) et la deuxième surface de contact (112) du premier organe terminal (100) étant agencées pour exercer, respectivement sur la deuxième surface de contact (212) et sur la première surface de contact (211) du deuxième organe terminal (200), des efforts de contact dont chaque résultante (F111, F112) a une composante (F111X, F112X) parallèle à la direction longitudinale (X101-X'101) et orientée de la première surface de contact respective (111, 211) vers la deuxième surface de contact respective (112, 212) et l'ensemble de contact (1) étant **caractérisé en ce que** chaque organe terminal (100, 200) a une section (105) creuse qui s'étend sur au moins une partie de sa longueur (L100, L200) suivant la direction longitudinale (X101-X'101) et qui débouche à l'extrémité distale de la portion d'extrémité respective (110, 210) et **en ce que** l'ensemble de contact (1) comprend en outre une tige (150) insérée dans la section creuse (105) de l'un des organes terminaux (100, 200), une partie distale (151) de la tige (150) dépassant de la portion d'extrémité correspondante (110, 210) de façon à permettre le guidage en translation des organes terminaux (100, 200) lors de leur mise en contact.

2. Ensemble de contact (1) selon la revendication 1, **caractérisé en ce que** chaque résultante (F111, F112) des efforts de contact a une composante (F111Y, F112Y) perpendiculaire à la direction longitudinale (X101-X'101).

3. Ensemble de contact (1) selon l'une des revendications précédentes, **caractérisé en ce que** la première surface de contact (111, 211) et la deuxième surface de contact (112, 211) de chaque organe terminal (100, 200) sont obliques par rapport à la direction longitudinale (X101-X'101).

4. Ensemble de contact (1) selon la revendication 3, **caractérisé en ce que** l'intersection entre, d'une part, un plan (P11.12) qui comprend la direction longitudinale (X101-X'101) et qui est transversal à la première surface de contact (111) ainsi qu'à la deuxième surface de contact (112) et, d'autre part, un plan (P111) tangent à la première surface de contact (111) ou un plan (P112) tangent à la deuxième surface de contact (112) définit une droite (L111, L112) qui forme avec la direction longitudinale (X101-X'101) un angle (A111, A112) compris entre 10°et 90°.

5. Ensemble de contact (1) selon l'une des revendications précédentes, **caractérisé en ce que** la deuxième surface de contact (112, 212) de chaque organe terminal (100, 200) est située sur la partie distale (114) de la portion d'extrémité (110, 210) de cet organe terminal (100, 200).

6. Ensemble de contact (1) selon l'une des revendications précédentes, **caractérisé en ce qu'**au moins une partie de la portion d'extrémité (110) est flexible.

7. Ensemble de contact (1) selon l'une des revendications précédentes, **caractérisé en ce qu'**au moins la partie distale (114) de la portion d'extrémité (110, 210) de chaque organe terminal (100, 200) est inclinée ou incurvée vers la direction longitudinale (X101-X'101).

8. Ensemble de contact (1) selon l'une des revendications précédentes, **caractérisé en ce que** la portion d'extrémité (110, 210) de chaque organe terminal (100, 200) présente, suivant un plan (P100) orthogonal à la direction longitudinale (X101-X'101), une section (115) moins étendue que la section (105) de la portion principale (101,201).

9. Ensemble de contact (1) selon l'une des revendications précédentes, **caractérisé en ce que** chaque organe terminal (100, 200) a une section (105) creuse qui s'étend sur au moins une partie de sa longueur (L100, L200) et qui débouche à l'extrémité distale de sa portion d'extrémité (110, 210).

10. Ensemble de contact (1) selon l'une des revendications précédentes, **caractérisé en ce que** la portion principale (101, 201) de chaque organe terminal (100, 200) a une surface externe (106) cylindrique.

11. Ensemble de contact (1) selon l'une des revendications précédentes, **caractérisé en ce qu'**il comprend en outre deux entretoises (11, 21) électriquement isolantes, chaque entretoise (11, 21) présentant, dans un plan (P100) orthogonal à la direction longitudinale (X101-X'101), une section plus étendue que la section d'un organe terminal (100, 200), les entretoises (11, 21) étant agencées par rapport à un organe terminal respectif (100, 200) de sorte qu'un élément conducteur (154, 254) électriquement relié ou appartenant à un organe terminal respectif (100, 200) est accessible depuis un côté (11.5, 21.5) de l'entretoise respective (11, 21) qui est opposée à la portion d'extrémité respective (110, 210).

12. Ensemble de contact (1) selon l'une des revendications précédentes, **caractérisé en ce qu'**il définit les contacts centraux d'un connecteur coaxial ou d'une liaison coaxiale.
